# EUROPÄISCHE PATENTSCHRIFT

(11) **EP 0 553 646 B1**
(45) Veröffentlichungstag und Bekanntmachung des Hinweises auf die Patenterteilung: **29.11.1995**
(21) Anmeldenummer: 93100434.5
(22) Anmeldetag: 14.01.1993
(51) Int. Cl.: E04C 1/42

(54) **Wand mit Glasbausteinen**
Wall made of glass blocks
Paroi en blocs de verre

(30) Priorität: 25.01.1992 DE 9200844 U
(43) Veröffentlichungstag der Anmeldung: 04.08.1993
(73) Patentinhaber: EBANISTERIA MARELLI S.p.A., 22060 Mirabello di Cantù (IT)
(72) Erfinder: Marelli, Bruno, I-22044 Inverigo (CO) (IT)
(74) Vertreter: Bonsmann, Manfred, Dipl.-Ing.

(56) Entgegenhaltungen:
- DE-A- 3 424 173
- US-A- 2 318 362
- US-A- 4 916 876
- US-A- 5 003 744

## Beschreibung

Die Erfindung betrifft eine Wand mit in rasterförmigen Bauelementen angeordneten Glasbausteinen.

Es ist bekannt, Glasbausteine in Wände einzumörteln, oder die Glasbausteine mittels Vergußmasse (Silikon od. dgl.) so fest einzusetzen, daß sie nicht ohne weiteres wieder herausgenommen werden können. Die fachgerechte Erstellung bekannter Wände mit Glasbausteinen erfordert fachliches Können.

US-A-5 003 744 offenbart eine solche Wand, wobei die rasterförmigen Bauelemente aus brettförmigen Längselementen und Querelementen von einer die Dicke der Glasbausteine übersteigenden Breite zusammengesetzt sind, und die Glasbausteine in von jeweils zwei im Abstand zueinander angeordneten Längselementen und Querelementen umschlossenen und der Größe der Glasbausteine entsprechenden Rasteröffnungen eingesetzt sind.

Der Erfindung liegt die Aufgabe zugrunde, eine Wand mit in rasterförmigen Bauelementen angeordneten Glasbausteinen zu schaffen, die von ungeübten Personen, Heimwerkern od. dgl. ohne Spezialwerkzeug aus Einzelteilen bzw. Einzelelementen erstellt werden kann.

Diese Aufgabe wird erfindungsgemäß dadurch gelöst, daß die Glasbausteine beidseitig durch in Ausnehmungen der Längselemente und/oder Querelemente eingreifende, leicht lösbare Arretierelemente gehalten sind.

Ein wesentlicher Vorteil des Gegenstandes der Erfindung im Vergleich zum Stand der Technik besteht darin, daß die Glasbausteine nicht nur einfach montiert sondern nach der Montage auch ohne weiteres wieder herausgenommen werden können, da die Arretierelemente leicht lösbar ausgebildet sind. Besonders vorteilhaft ist dies beispielsweise bei dem Einsatz von Glasbauwänden auf Ausstellungsständen od. dgl..

In zweckmäßiger Ausgestaltung der Erfindung kann weiterhin vorgesehen sein, daß die Längselemente und die Querelemente in der Höhe bzw. Breite der Rasteröffnungen entsprechenden Abständen quer zur Längsrichtung verlaufende und eine etwa der halben Breite der Längselemente und der Querelemente entsprechende Tiefe aufweisende Einstecknuten aufweisen.

Auf diese Weise ist ein einfaches Zusammensetzen der Längselemente und Querelemente möglich. Zweckmäßigerweise werden vor dem Einschieben des jeweiligen Glasbausteins in die jeweilige Rasteröffnung zunächst die Arretierelemente auf der einen Seite eingesetzt, dann der Glasbaustein eingeschoben und dann die Arretierelemente auf der gegenüberliegenden Seite eingesetzt, und zwar zweckmäßigerweise so, daß die Arretierelemente unter geringer Vorspannung gegen die Glasbausteine anliegen und diese dadurch festhalten. Gleichzeitig wird dadurch ein Lösen der Längselemente von den Querelementen verhindert.

Die erfindungsgemäße Wand mit Glasbausteinen kann in einfacher Weise ohne Spezialwerkzeug erstellt werden. Die Wände können als Außenwände oder Innenwände, als Raumteiler, Balustraden od. dgl. eingesetzt werden.

Die zur Aufnahme der Arretierungen vorgesehenen Ausnehmungen sind vorzugsweise als Längsnuten ausgebildet. Die in die Längsnuten einsteckbaren Arretierelemente bestehen vorzugsweise aus Profilstücken (vorzugsweise aus elastischem Kunststoff), die mit einem Teilbereich in die Längsnuten einsteckbar und mit einem über die Längsnuten vorstehenden Bereich zur Anlage gegen den jeweiligen Glasbaustein vorgesehen sind.

Die Längselemente und/oder die Querelemente bestehen vorzugsweise aus Holz.

Die für die Herstellung der Wand mit Glasbausteinen erforderlichen Bauelemente können dem Benutzer in Form von raumsparend zu verpackenden Einzelelementen geliefert werden. Der Benutzer kann dann aus den gelieferten Längselementen und Querelementen eine Rasteranordnung in der jeweils gewünschten Größe erstellen, dann in die Rasteröffnungen die Glasbausteine einsetzen und diese durch die einfach anbringbaren Arretierelemente beidseitig befestigen. Die Wand kann beispielsweise in einem unteren und/oder seitlichen Sockel gehalten sein und Blenden, Endstücke od. dgl. aufweisen. Der Benutzer kann problemlos die vorzugsweise aus Holz bestehenden Längselemente bzw. Querelemente durch einfaches Absägen verkürzen und dadurch die von ihm gewünschte Größe bzw. Höhe und Breite der Glasbauwand bestimmen.

Die Erfindung wird nachfolgend anhand des in der Zeichnung schematisch dargestellten Ausführungsbeispiels näher erläutert. Es zeigen:
- Fig. 1: einen Ausschnitt einer Glasbausteinwand in Vorderansicht;
- Fig. 2: einen Schnitt längs der Linie II-II in Fig. 1;
- Fig. 3: die Reihenfolge des Zusammenbaus der Elemente gemäß Fig. 2 in einer Explosionsdarstellung.

Die in Fig. 1 dargestellte und insgesamt mit 1 bezeichnete Glasbausteinwand weist aus Holz bestehende, brettförmige Längselemente 2a, 2b, 2c und senkrecht dazu verlaufende Querelemente 3a, 3b, 3c, 3d auf. Die Längselemente und die Querelemente sind rasterförmig angeordnet und bei dem dargestellten Ausführungsbeispiel in einem unteren Sockel 4 gehalten. In die zwischen den Längselementen und den Querelementen gebildeten quadratischen Rasteröffnungen 5 sind Glasbausteine 6 eingesetzt. Wie aus Fig. 2 und Fig. 3 ersichtlich, ist die Breite B der brettförmigen Längselemente und Querelemente größer als die Dicke D der Glasbausteine 6. Die Längselemente und Querelemente weisen jeweils Einstecknuten 7 bzw. 8 auf. Der Abstand A zwischen den Einstecknuten 7 bzw. den Einstecknuten 8 entspricht der Höhe bzw. Breite der gewünschten Rasteröffnungen 5. Die Tiefe der Einstecknuten 7 bzw. 8 entspricht etwa der halben Breite B. Die Längselemente und die Querelemente können infolge der Einstecknuten 7 und 8 in der Weise aus der in Fig. 3 dargestellten Position in Pfeilrichtung E so zusammengeschoben werden, daß die Längselemente und Querelemente in einer gemeinsamen Ebene liegen (wie in Fig. 2 dargestellt) und somit insgesamt ein die Rasteröffnungen umschließendes rasterförmiges Bauelement bilden.

Die Längselemente und die Querelemente weisen jeweils als Längsnuten 9, 10 bzw. 9a, 10a ausgebildete Ausnehmungen auf, in die als elastische Kunststoffprofile ausgebildete Arretierelemente 11a, 11b bzw. 12a, 12b einfassen können. Die als Arretierelemente dienenden elastischen Kunststoffprofile können jederzeit nach der Montage auch wieder entfernt werden, so daß ein einfaches Herausnehmen der Glasbausteine möglich ist. Es kann sich dabei um handelsübliche Standardprofile handeln. Die Profile können entsprechend den Rasteröffnungen 5 auf Gehrung geschnitten geliefert werden. Wie ersichtlich, weisen die Profilstücke einen jeweils in die Längsnuten einsteckbaren Bereich 14 und einen zur Anlage gegen die Flachseite 6a bzw. 6b des Glasbausteines bestimmten Bereich 13 auf.

Mittels der Profilstücke 11, 12 werden nicht nur die Glasbausteine 6 unter geringer Vorspannung arretiert und dadurch festgehalten, sondern die Profilstücke dienen auch zur Abweisung von Wasser.

## Patentansprüche

1. Wand mit in rasterförmigen Bauelementen angeordneten Glasbausteinen, wobei die rasterförmigen Bauelemente aus brettförmigen Längselementen (2a, 2b, 2c ...) und Querelementen (3a, 3b, 3c, 3d ...) von einer die Dicke (D) der Glasbausteine (6) übersteigenden Breite (B) zusammengesetzt sind und die Glasbausteine (6) in von jeweils zwei im Abstand zueinander angeordneten Längselementen und Querelementen umschlossenen und der Größe der Glasbausteine (6) entsprechenden Rasteröffnungen (5) eingesetzt sind, dadurch gekennzeichnet, daß die Glasbausteine (6) beidseitig durch in Ausnehmungen (9, 10 bzw. 9a, 10a) der Längselemente und/oder Querelemente eingreifende, leicht lösbare Arretierelemente (11a, 11b, 12a, 12b) gehalten sind.

2. Wand nach Anspruch 1, dadurch gekennzeichnet, daß die Längselemente und die Querelemente in der Höhe (A) bzw. der Breite der Rasteröffnungen (5) entsprechenden Abständen quer zu ihrer Längsrichtung verlaufende und eine etwa der halben Breite (B) der Längselemente und der Querelemente entsprechende Tiefe aufweisende Einstecknuten (7, 8) aufweisen.

3. Wand nach Anspruch 1 oder 2, dadurch gekennzeichnet, daß die Ausnehmungen (9, 10 bzw. 9a, 10a) als Längsnuten ausgebildet sind und die Arretierelemente als in die Längsnuten einsteckbare und mit einem über die Längsnuten vorstehenden Bereich (13) gegen den jeweiligen Glasbaustein (6) anliegende Profilstücke ausgebildet sind.

4. Wand nach einem der Ansprüche 1 bis 3, dadurch gekennzeichnet, daß die Längselemente und die Querelemente aus Holz bestehen.

5. Wand nach Anspruch 3 oder 4, dadurch gekennzeichnet, daß die Profilstücke (11, 12) aus elastischem Kunststoff bestehen.

6. Wand nach einem der Ansprüche 1 bis 5, dadurch gekennzeichnet, daß die Wand in einem unteren und/oder seitlichen Sockel (4) gehalten ist und/oder Blenden, Endstücke od.dgl. aufweist.

## Claims

1. A wall comprising glass blocks arranged in framework components, wherein the framework components are composed of longitudinal board elements (2a, 2b, 2c ...) and transverse board elements (3a, 3b, 3c, 3d...) of a width (B) which exceeds the thickness (D) of the glass blocks (6) and the glass blocks (6) are fitted into framework openings (5) which correspond to the size of the glass blocks (6) and which are each surrounded by two spaced-apart longitudinal board elements and transverse board elements, characterised in that the glass blocks (6) are held on both sides by easily releasable arresting elements (11a, 11b, 12a, 12b) which engage into apertures (9, 10 and 9a, 10a) respectively in the longitudinal board elements and/or transverse board elements.

2. A wall according to claim 1 characterised in that the longitudinal elements and the transverse elements have insertion grooves (7, 8) extending transversely to their longitudinal direction, at spacings corresponding to the height (A) and the width respectively of the framework openings (5), the depth of the insertion grooves approximately corresponding to half the width (B) of the longitudinal elements and the transverse elements.

3. A wall according to claim 1 or clad 2 characterised in that the apertures (9, 10 and 9a, 10a respectively) are in the form of longitudinal grooves and the arresting openings are in the form of shaped portions which can be fitted into the longitudinal grooves and which bear against the respective glass block (6) with a region (13) that projects beyond the longitudinal grooves.

4. A wall according to one of claims 1 to 3 characterised in that the longitudinal elements and the transverse elements comprise wood.

5. A wall according to claim 3 or claim 4 characterised in that the shaped portions (11, 12) comprise elastic plastics material.

6. A wall according to one of claims 1 to 5 characterised in that the wall is held in a lower and/or lateral support (4) and/or has blinds, end pieces or the like.

## Revendications

1. Mur en blocs de verre posés dans des éléments de construction en forme de treillis, sachant que les éléments de construction en forme de treillis sont composés d'éléments longitudinaux (2a, 2b, 2c...) et d'éléments transversaux (3a, 3b, 3c, 3d...)en forme de planches dont la largeur (B) est supérieure à l'épaisseur (D) des blocs de verre (6) et que les blocs de verte (6) sont logés dans des ouvertures du treillis (5) qui sont chacune entourées par des éléments longitudinaux et des éléments transversaux disposés de façon espacée et qui correspondent à la taille des blocs de verte (6), caractérisé en ce que les blocs de verte (6) sont fixés des deux côtés par des éléments de blocage (11a, 11b, 12a, 12b) facilement détachables qui s'enclenchent dans des évidements (respectivement 9, 10 et 9a, 10a) des éléments longitudinaux et/ou des éléments transversaux.

2. Mur selon la revendication 1, caractérisé en ce que les éléments longitudinaux et les éléments transversaux présentent des rainures d'enfoncement (7, 8) s'étendant transversalement par rapport à leur étendue longitudinale avec des écarts correspondants respectivement à la hauteur (A) et à la largeur des ouvertures du treillis (5) et présentant une profondeur correspondant à la moitié de la largeur (B) des éléments longitudinaux et des éléments transversaux.

3. Mur selon la revendication 1 ou 2, caractérisé en ce que les évidements (respectivement 9, 10 et 9a, 10a) sont réalisés en tant que rainures longitudinales et les éléments de blocage en tant que pièces profilées pouvant être enfoncées dans les rainures longitudinales et appliquées avec leurs zones (13) dépassant des rainures longitudinales contre le bloc de verte (6).

4. Mur selon l'une des revendications 1 à 3, caractérisé en ce que les éléments longitudinaux et les éléments transversaux sont en bois.

5. Mur selon la revendication 3 ou 4, caractérisé en ce que les pièces profilées (11, 12) sont composées de matière plastique élastique.

6. Mur selon l'une des revendications 1 à 5, caractérisé en ce que le mur est maintenu dans un socle inférieur et/ou latéral (4) et/ou présente des panneaux, des pièces d'extrémité ou analogues.
